# EUROPÄISCHE PATENTSCHRIFT

(11) **EP 0 197 171 B1**
(45) Veröffentlichungstag und Bekanntmachung des Hinweises auf die Patenterteilung: **20.09.1989**
(21) Anmeldenummer: 85104278.8
(22) Anmeldetag: 09.04.1985
(51) Int. Cl.: F26B 17/32

(54) **Niedertemperaturtrockner für abgepresstes faseriges Gut**
Low-temperature dryer for pressed fibrous material
Séchoir à basse température pour une matière fibreuse pressurée

(43) Veröffentlichungstag der Anmeldung: 15.10.1986
(73) Patentinhaber: Braunschweigische Maschinenbauanstalt AG, 38122 Braunschweig (DE)
(72) Erfinder: Laske, Gerd, D-3300 Braunschweig (DE); Valentin, Peter, Dipl.-Ing., D-6909 Walldorf (DE)
(74) Vertreter: Döring, Rudolf

(56) Entgegenhaltungen:
- DE-C- 29 872
- DE-C- 362 358
- DE-C- 633 244
- DE-C- 955 938
- GB-A- 491 858
- GB-A- 543 145
- US-A- 2 000 817

## Beschreibung

Die Erfindung betrifft einen Niedertemperaturtrockner für abgepreßtes faseriges Gut, insbesondere ausgelaugte Zuckerrübenschnitzel, mit den Merkmalen des Oberbegriffes des Anspruches 1.

Ein solcher Trockner ist beispielsweise aus der GB-A-491 858 bekannt. Der turmartige Trockner weist mehrere feste Etagen auf, über deren Böden das oben aufgegebene Gut mittels um die Turmachse umlaufend bewegter angetriebener Schnecken in radialer Richtung abwechselnd in Richtung radial nach innen bzw. radial nach außen verteilt bzw. abgeräumt wird und der Gutaustrag unter der letzten Etage erfolgt. Einer der mittleren Etagen ist ein Absauggebläse zugeordnet, während den obersten und den untersten Etagen jeweils eine Frischluft-Ansaugeinrichtung mit Filter und Heizeinrichtung zugeordnet sind.

Es ist auch bekannt, statt gestellfester Böden um die Turmachse umlaufende Böden vorzusehen, denen von Etage zu Etage reichende Überführungsschurren und über den Böden angeordnete Leit- oder Abstreifbleche zugeordnet sind, durch die das Gut abwechselnd zur Mitte hin oder nach außen hin verteilt und abgeräumt wird (vgl. GB-A-281 664). Das Gut durchwandert die Etagen des Trocknungsturmes von oben nach unten, während die Warmluft unterhalb der untersten Etage zugeführt und nach Passieren sämtlicher Etagen oben abgesaugt wird. Es ist ferner bekannt, über senkrechte hohle Säulen, die über den Umfang des Trocknungsturmes verteilt sind, die Warmluft auf die einzelnen Etagen zu verteilen, wobei die über die Etagen in radialer Richtung nach innen strömende Luft über einen zentralen Sammelraum nach oben abgeführt wird (vgl. DE-C-28 077).

Es sind weiterhin Trockner bekannt (DE-C-362 358), bei denen zwischen zwei gleichachsigen, gemeinsam drehbaren Trommeln unterschiedlicher Durchmesser in mehreren. Etagen angeordnete Böden vorgesehen sind. Um das Trockengut von Etage zu Etage weiterzufördern, bestehen die Böden aus nacheinander um ihre radiale Längsachse kippbaren sektorförmigen Platten. Die innere Trommel ist oben geschlossen und unten an eine Warmluftzuleitung angeschlossen sowie zwischen den Etagen mit umfänglich verteilten Luftaustrittsöffnungen ausgerüstet. Eine Durchströmung der Böden und der darauf befindlichen Gutschichten erfolgt beim Betrieb dieser Trockner nicht. Auch sind die Böden nicht in gehäuseartigen Druckkamern angeordnet.

Ferner sind Niedertemperaturtrockner mit mehreren übereinander angeordneten Etagen bekannt, die jeweils mit für die Trocknungsluft durchlässigen Transportbändern ausgerüstet sind. Durch die Einstellung der Geschwindigkeit der sehr langen und mehrere Meter breiten Bänder kann die Schichtdicke des Gutes auf den Bändern eingestellt werden.

Der Aufbau der bekannten Trockner ist relativ kompliziert und störanfällig und gibt bei Betrieb häufig Anlaß zu Schwierigkeiten.

Es ist Aufgabe der Erfindung, einen Niedertemperaturtrockner mit den Merkmalen des Oberbegriffes des Anspruches 1 so weiterzubilden, daß bei einfachem übersichtlichem Aufbau und verringertem Gewicht eine wesentlich bessere Ausnutzung der Wärme zu Trocknungszwecken bei die Umwelt nicht belastendem Betrieb sichergestellt wird.

Diese Aufgabe wird durch die Merkmale des Anspruches 1 gelöst.

Bei dieser Ausbildung sind die Wärmeverluste gering, da die frisch zugeführte Warmluft im Zentrum des turmartigen Niedertemperaturtrockners geführt ist, der Trockner außen durch einen den Turm gegen die Außeneinwirkungen, insbesondere Wind, schützenden Mantel umgeben ist, der um den Turm zugleich einen ringförmigen Sammelschacht für die Abluft bildet, die zusätzlich die Trocknungszonen gegen Wärmeverluste schützt. Die einzelnen Etagen werden jeweils direkt und in gleichen Maßen von der Warmluft beaufschlagt, so daß sich ein hoher Trocknungswirkungsgrad ergibt. Einzelne Etagen können bei Bedarf von dem Trocknungsluftstrom abgeschaltet werden. Dies kann bei verringertem Flächenbedarf, also verringertem Gutanfall, nützlich sein. Es hilft aber auch zur Aufrechterhaltung des Betriebes, wenn an der einen oder anderen Etage Reparaturarbeiten erforderlich sind. Zu diesem Zweck ist in Weiterbildung des Niedertemperaturtrockners die Anordnung gemäß den Merkmalen nach Anspruch 8 vorgesehen. Die Gutschicht auf jedem Ringboden wird von oben nach unten über die ganze Ringbreite des Bodens von der Warmluft durchströmt, die sowohl oberhalb als auch unterhalb des Bodens in geschlossenen Ringkammern verteilt bzw. gesammelt wird. Die Warmluftströmung läßt sich auf diese Weise sehr genau steuern und gleichmäßig über den ganzen Ringboden einer Etage verteilen.

Da bei solchen Niedertemperaturtrocknern Abwärme zur Aufheizung der Trocknungsluft ausgenutzt wird, ergibt sich bei dem neuen Niedertemperaturtrockner auch dadurch ein besonderer Vorteil, daß die zugehörigen Heizaggregate als Wärmetauscher und die der Luftförderung dienenden Ventilatoren unterhalb der untersten Etage unmittelbar auf dem Fundament des Trockners angeordnet werden können, und zwar großflächig so, daß ein im Querschnittsbereich der Ringböden am Turmboden angeordneter ringförmiger Wärmetauscher über eine äußere Frischluftkammer großflächig angeströmt werden kann, während die erwärmte Luft aus dem Inneren des ringförmigen Wärmetauschers ohne Strömungswiderstände in den zentralen Verteilerschacht eingeleitet werden kann. Dadurch ergibt sich eine erhebliche Gewichtsentlastung der Konstruktion des Niedertemperaturtrockners. Bevorzugt sind mehrere Ventilatoren in Umfangsrichtung verteilt angeordnet. Jeder dieser Ventilatoren weist einen gesonderten Ansaugschacht für Frischluft auf, wobei die Eintrittsöffnungen dieser Ansaugschächte im Bereich der Oberseite des turmartigen Niedertemperaturtrockners liegen, während die Abluft aus dem äußeren Abluftsammler nahe dem Boden des Niedertemperaturtrockners ins Freie austreten kann. Dadurch wird jede Verunreinigung der angesaugten Frischluft vermieden. Die Ansaugschächte für die Ventilatoren können dabei sektorförmige Teilabschnitte innerhalb des ringförmigen Abluftsammlers bilden. Soll ein Teil der Abluft in den Luftkreislauf zurückgeführt werden, können zwischen den aufeinanderfolgenden Abluft-Abführungssektoren und Frischluft-Zuführungssektoren verschließbare Ansäugöffnungen vorgesehen sein.

Vorteilhafterweise sind die Ringböden um die Achse des Niedertemperaturtrockners antreibbar, und zwar von Etage zu Etage gegenläufig, so daß die vom Antrieb herrührenden Kräfte sich gegenseitig aufheben. Zwischen den Etagen sind vorzugsweise im Bereich des radial außenliegenden Abluftsammlers gestellfeste schachtartige Gutübergabeschurren so angeordnet und mit umstellbaren Leiteinrichtungen so ausgerüstet, daß das Gut bedarfsweise unter Überspringung einer Etage direkt an die übernächste Etage weitergeleitet werden kann. Dadurch läßt sich die Durchsatzleistung dem Bedarf leichter anpassen, und es lassen sich bedarfsweise Reparaturen an einzelnen Etagen vornehmen, ohne daß der Betrieb des Niedertemperaturtrockners stillgesetzt werden muß.

Zum Aufgeben und Verteilen und zum Räumen der einzelnen Etagen sind zweckmäßigerweise gestellfeste Doppelschnecken vorgesehen, wobei der Aufgabe- und Verteilerschnecke ein entsprechender Austritts- und Verteilerschlitz für den Austritt des Gutes auf den Ringboden zugeordnet ist. Der Aufnahme- und Räumschnecke ist vorteilhafterweise eine antreibbare Haspel zugeordnet, welche die Gutschicht zwangsweise der Räumschnecke zufördert.

Da durch die Arbeit der Haspeln und Schnecken im Aufgabe- und Räumbereich Feingutteilchen entstehen, die leicht von dem Luftstrom mitgerissen und nach außen unter Verschmutzung der Umwelt abgeführt werden können, sind zweckmäßigerweise Maßnahmen entsprechend Anspruch 10 und 11 getroffen. Da im Räum- und Aufgabebereich der Ringboden nicht von der Trocknungsluft durchströmt wird, können hier beruhigte Zonen zur Sammlung der Feinteile geschaffen werden, durch die die Feinteile, z. B. über eine Druckschleuse, dem nächsttieferliegenden Siebboden zugeleitet werden. In diesem beruhigten Bereich können auch die zur Abreinigung der die Ringböden bildenden Siebe notwendigen und üblichen Reinigungsvorrichtungen, wie Bürsten, Abreinigungsdüsen oder dgl., angeordnet sein.

Die Erfindung wird nachfolgend anhand schematischer Zeichnungen an einem Ausführungsbeispiel näher erläutert.

Es zeigen :
Fig. 1 einen senkrechten Schnitt durch einen Niedertemperaturtrockner gemäß der Erfindung,
Fig. 2 einen horizontalen Schnitt in der Schnittebene A-A,
Fig. 3 einen horizontalen Schnitt entlang der Schnittlinie B-B der Fig. 1 und
Fig. 4 eine Ansicht gemäß dem Pfeil C in Fig. 1 mit Blickrichtung radial von außen nach innen auf den Bereich der Aufgabe und Räumung des Gutes.

Der turmartige Niedertemperaturtrockner nach Fig. 1 ist bevorzugt zum Trocknen ausgelaugter Zuckerrübenschnitzel bestimmt. Der Niedertemperaturtrockner weist einen geschlossenen äußeren Mantel 1 auf, der auf einem Fundament 2 aufsitzt und an der Decke 3 oben geschlossen ist. An einer Stelle des Deckenbereichs ist eine Deckenöffnung 31 vorgesehen, die im dargestellten Beispiel gleichzeitig zur Gutaufgabe entsprechend dem Pfeil 81 und zur Zufuhr von Frischluft entsprechend dem Pfeil 32 dient. Es können für beide Vorgänge auch getrennte Deckenöffnungen angeordnet sein. Die Gutaufgabe erfolgt mit üblichen Beschickungseinrichtungen, die hier nicht näher erläutert zu werden brauchen.

Auf dem Fundament 2 ist, wie aus Fig. 1 und Fig. 3 deutlich hervorgeht, eine aus mehreren Wärmetauschern gebildete ringförmige Wärmetauschereinrichtung 11 angeordnet. Die Wärmetauschereinrichtung 11 wird von einem Wärmeträgerfluid durchströmt, das seine Wärme aus der in anderen Prozessen der Fabrik anfallenden Abwärme gewinnt.

Durch die ringförmige Anordnung erhält man eine große Anström- und Wärmetauschfläche, wie sie gerade bei Niedertemperaturvorgängen erwünscht ist. Durch die Anordnung der Wärmetauschereinrichtung 11 unmittelbar auf dem Fundament 2 wird die eigentliche Trocknerkonstruktion kräftemäßig entlastet. Außerhalb der Wärmetauschereinrichtung 11 sind im dargestellten Beispiel in Umfangsrichtung verteilt mehrere Ventilatoren 13 angeordnet, deren Austritte in der ringförmigen Frischluftverteilerkammer 12 münden und die durch über die ganze Höhe des Trockners reichende Luftansaugschächte 30 mit der Lufteintrittsöffnung 31 an der Decke 3 des Trockners verbunden sind. Die Wärmetauschereinrichtung 11 umschließt das bodenseitige Ende 10 eines zentralen über die ganze Höhe des Trockners reichenden Trocknungsluft-Verteilerschachtes 5, der bei vernachlässigbarem Strömungswiderstand die Warmluft über die ganze Höhe des Trockners verteilt. Der Schacht 5 ist konzentrisch zu der zentralen Schachtachse 47 des Trockners angeordnet.

Über die Höhe des Trocknungsluft-Verteilerschachtes 5 sind mehrere Trocknungsetagen, im vorliegenden Falle vier Trocknungsetagen 6-9, verteilt. Jede Trocknungsetage 6-9 steht mit dem Schacht 5 über eine durch einen betätigbaren Jalousieverschluß verschließbare ringförmige Eintrittsöffnung 17 in Verbindung.

Jede Etage 6-9 wird durch einen siebförmigen Ringboden 20 bestimmt. Im dargestellten Beispiel wird angenommen, daß jeder Ringboden 20 um die zentrale Schachtachse 47 des Trockners umlaufend angetrieben wird, wobei die Drehrichtung von Etage zu Etage wechselt, so daß die durch den Antrieb auftretenden Kräfte sich weitgehend aufheben, was weiter zur Entlastung der Trocknerkonstruktion beiträgt. Oberhalb jedes Ringbodens ist eine ringförmige Druckkammer 18a angeordnet, die radial innen durch die mit dem Jalousie- oder einem äquivalenten Verschluß versehene Lufteintrittsöffnung 17 nach oben durch eine kegelstumpfförmige Decke 18 und außen durch eine zylindrische Wand 19 begrenzt ist, wobei der Strömungsquerschnitt der Druckkammer 18a in radialer Richtung von innen nach außen abnimmt. Weiterhin ist zwischen dem Ringboden 20 der einen Etage und der kegelstumpfförmigen Decke 18 der Druckkammer 18a der darunterliegenden Etage eine ringförmige Abströmkammer 24 für die Abluft vorgesehen, deren Strömungsquerschnitt in radialer Richtung nach außen zunimmt.

Der Mantel 1 des Trockners ist mit radialem Abstand von einem äußeren Schutzmantel. 26 umgeben, der konzentrisch zur Schachtachse 47 angeordnet ist, nach unten bis unter die unterste Etage 6 reicht und nach oben in Höhe der oberen Etage 9 bei 27 verschlossen ist. Dieser äußere Schutzmantel 26 stellt für den Niedertemperaturtrockner einen Wärmeschutz dar, da er die Einwirkung der Umgebungsatmosphäre, insbesondere von Wind, auf den Trockner ausschaltet. Der Schutzmantel hat aber noch weitere Aufgaben zu erfüllen. Er bildet mit dem Mantel 1 des Trockners eine Ringzone, die in Umfangsrichtung in einzelne sektorförmige Abschnitte unterteilt ist. Einige Abschnitte bilden die schon erwähnten Frischluft-Ansaugschächte 30 für die Ventilatoren 13. Zwischen diesen liegen Sektoren, welche unmittelbar mit den ringförmigen Abströmkammem 24 in Verbindung stehen und als Abluftsammler 25 für die Abführung der Abluft Sorge tragen. Der Austritt der Abluft aus dem Abluftsammler 25 ist durch den Pfeil 29 angedeutet. Die Abluftsammler 25 sind unten bei 28 offen, so daß die Abluft unten nahe dem Fundament 2 austritt, während die Frischluft entsprechend dem Pfeil 32 an der Decke des Turmes angesaugt wird. Der Schutzmantel 26 zusammen mit den zur Unterteilung der Abluftsammler 25 und Ansaugschächte 30 dienenden radialen Trennwänden trägt weiterhin wesentlich zur Stabilität der Trocknerkonstruktion bei. In den Abluftsammlern 25 können auch in jeder Etage noch Inspektions- und Wartungsbühnen 25a angeordnet sein.

Aus Fig. 1 ist ersichtlich, daß die Frischluft durch die Öffnung 31 in Richtung des Pfeiles 32 angesaugt wird und über die senkrechten Ansaugschächte 30 zu den Ventilatoren 13 gelangt. Vom Austritt der Ventilatoren verteilt sich die Frischluft gemäß Pfeil 14 in der Frischluftverteilerkammer 12 über die Eintrittsfläche der ringförmigen Wärmetauschereinrichtung 11. Die Warmluft steigt vom bodenseitigen Ende 10 des zentralen Trocknungsluft-Verteilerschachtes 5 entsprechend den Pfeilen 15 nach oben und verteilt sich entsprechend den Pfeilen 16 über die Eintrittsöffnungen in die Druckkammern 18a. Von dort wird die Trocknungsluft entsprechend den Pfeilen 23 über die Oberfläche der Gutschicht verteilt, durchdringt diese und den jeweiligen Ringboden 20 und gelangt in die ringförmigen Abströmkammern 24, von denen die Abluft entsprechend dem Pfeil 29 durch die Öffnung 28 in die Atmosphäre austritt. Es können am Übergang zwischen den Ansaugschächten 30 und den Abluftsammlern 25 verschließbare Öffnungen vorgesehen sein, so daß entsprechend den Pfeilen 50 in Fig. 3 Teile der Abluft bei Umluftbetrieb in den Trocknungskreislauf zurückgeführt werden können.

Das entsprechend dem Pfeil 81 durch die Öffnung 31 zugeführte Gut durchläuft den Trockner von Etage zu Etage und wird vom Ringboden 20 der untersten Etage 6, wie bei 79 angedeutet, abgeführt.

Wie aus Fig. 2 und Fig. 4 besonders deutlich wird, bestehen der Verteiler und die Räumeinrichtung in dem dargestellten Ausführungsbeispiel aus einer Doppelschnecke 67, 68, die jeder Etage 6-9 zugeordnet ist.

Diese Doppelschnecke 67, 68 ist in Umfangsrichtung gestellfest angeordnet und läßt sich ggf. der Höhe nach gegenüber der zugehörigen Etage einstellen. In Fig. 4 ist angenommen, daß die in der Figur dargestellte obere Etage die Etage 8 ist. Es wird angenommen, daß der Ringboden der Etage 8 in Richtung des Pfeiles 60 angetrieben wird und der Ringboden der darunterliegenden Etage 7 in Gegenrichtung entsprechend dem Pfeil 61. Die beiden Tragringe 21, 22, auf denen die den Ringboden bildenden Siebbleche sektorförmig eingespannt sind, sind über speichenartige Glieder 48 und Drehlager an der zentralen Schachtachse 47 drehbar geführt. Zum Antrieb jedes Ringbodens 20 dient eine endlos umlaufend angetriebene Kettenschleife 39, die über Umlenkräder 40, 41, 42 geführt ist, von denen eines angetrieben wird. Das radial innenliegende Trum 43 greift an einem Teilumfang des drehbaren Ringbodens an, wobei dessen radial äußerer Ring 21 entsprechende Zacken oder Zähne aufweist, welche in die Kettenschleife 39 eingreifen.

Die Schnecke 67 der Doppelschnecke 67, 68 der Etage 8 dient als Aufgabeschnecke und Verteiler. Ihr wird das Gut normalerweise durch die schachtartige Gutübergabeschurre 34, und zwar längs des Schachtabschnittes 62, zugeführt. Ein entsprechender Verteilerschlitz sorgt für einen gleichförmigen Austritt des Gutes auf den siebförmigen Ringboden 20. Die unmittelbar in Drehrichtung davor liegende Räumschnecke 68 nimmt dagegen das über einen Umlauf über die Etage 8 geführte Gut auf und führt es dem Einlaufende der zur nächsten Etage 7 führenden Gutübergabeschurre 34 zu. Um eine sichere Aufnahme der Gutschicht zu gewährleisten, ist zumindest der Räumschnecke 68 eine angetriebene Aufnehmerhaspel 70 zugeordnet, die das Gut in die Schneckengänge wirft. Eine entsprechende Haspel 69 kann auch im Umlaufrichtung vor der als Aufgabeschnecke und als Verteiler ausgebildeten Schnecke 67 angeordnet sein, um die gleichmäßige Verteilung des Gutes auf dem Ringboden 20 zu unterstützen.

Soll aus weiter oben genannten Gründen die Etage 8 übergangen werden, wird über eine Betätigungseinrichtung 64 ein Umlenkelement 65 in der Gutübergabeschurre 34 aus einer Stellung, in der der Schachtabschnitt 62 freigegeben ist, in die in Fig. 4 gezeigte Stellung geschwenkt, um das Gut von der Etage 9 in den Schachtabschnitt 63 und von dort direkt in den Bereich der Räumschnecke 68 oder in den unter diesem liegenden Einlaß 80 der Gutübergabeschurre 34 zu fördern.

In der Räum- bzw. Aufgabezone darf der betreffende Ringboden nicht durchströmt werden, um Luftdurchbrüche an den nicht von der Gutschicht bedeckten Bereichen des Ringbodens zu verhindern. Dies wird bei dem gezeigten Ausführungsbeispiel ausgenützt, um den in der Räum- und Aufgabezone entstehenden Durchtritt von Feinteilchen des Gutes zu sammeln und der darunterliegenden Etage zuzuführen. Um diese Einrichtungen zu zeigen, ist in der Mitte der Fig. 4 die zwischen den Etagen 8 und 7 wirksame Gutübergabeschurre teilweise weggebrochen dargestellt. Man erkennt jeweils unter den beiden Haspeln 69, 70 trichterförmige Sammelkammern 73, welche unten über als Zellenschleuse ausgebildete Überführungseinrichtungen 74 verschlossen sind, welche das gesammelte Feingut auf den darunterliegenden Ringboden abgeben. Zwischen den Sammelkammern 73 ist eine weitere zentrale Sammelkammer 71 angeordnet, die nach unten bei 72 offen ist, so daß das Gut ebenfalls auf den darunterliegenden Ringboden 20 fallen kann. Wenigstens die Sammelkammer 71 kann dabei als Gegendruckkammer mit einem Druck beaufschlagt sein, der dem Verteilerdruck im zentralen Trocknungsluft-Verteilerschacht 5 entspricht.

In der zentralen Sammelkammer 71 sind auch in den Figuren nicht dargestellte zur Reinigung des Siebes notwendige Einrichtungen, wie Bürsten, Blasdüsen oder dgl., angeordnet, so daß auch die abgereinigten Teilchen durch die zentrale Sammelkammer 71 zum darunterliegenden Ringboden transportiert werden.

Der Einlauf 80 der schachtartigen Gutübergabeschurre 34 liegt bei der mittleren in Fig. 4 nicht dargestellten Gutübergabeschurre anders als unter dem Ringboden der Etage 7 unter dem Auslauf der Räumschnecke 68, da ja die Ringböden der Etagen 7 und 8 entgegengesetzt angetrieben werden, was jeweils auch für die Böden der Etagen 8,9 bzw. 7,6 gilt.

Die den Ringboden 20 bildenden sektorförmig eingespannten Siebe können als perforiertem Edelstahlblech hergestellt werden, das an der Ober- und Unterseite vollständig glatt ausgebildet ist.

Aufgrund der beschriebenen Anordnung wird deutlich, daß alle entstehenden Feinteilchen zuverlässig gesammelt und somit sicher aus der Luftströmung entfernt werden, da im Bereich der Sammelkammern 71, 73 bei Ausbildung als Gegendruckkammern eine Strömung nicht stattfindet.

Die dennoch mit der Abluft ausgetragenen Staubpartikelchen werden nahe dem Fundament 2 mit der Abluft abgegeben. Die Ansaugung der kalten Frischluft erfolgt dagegen in dem staubfreien Bereich oberhalb des Turmtrockners. Dadurch wird auf zuverlässige Weise die sonst übliche Verschmutzung der Wärmetauschereinrichtung 11 vermieden.

In die vertikale nach oben offenen Luftansaugschächte 30 können, falls erforderlich, Schalldämpfer eingebaut werden. Auch diese werden aufgrund der Anordnung vor störendem Einfluß von Staub in der angesaugten Luft freigehalten.

## Patentansprüche

1. Niedertemperaturtrockner für abgepreßtes faseriges Gut, insbesondere ausgelaugte Zuckerrübenschnitzel, bei dem das über eine Zuführungseinrichtung oben aufgegebene Gut von oben nach unten nacheinander über mehrere tellerförmige Etagen (6-9) führbar ist, jede Etage in einer gehäuseartigen Druckkammer angeordnet ist, einen ebenen, luftdurchlässigen Ringboden (20), einen das Gut in gleichmäßige Dicke ausbreitenden Verteiler (67, 69) und eine das Gut etwa in radialer Richtung vom Ringboden abräumende und über eine Durchtrittsöffnung der darunterliegenden Etage zufördernden Räumeinrichtung (68, 70) aufweist und eine aus Ventilatoren (13) und Heizaggregaten (11) bestehende Trocknungsluft-Fördereinrichtung vorgesehen ist, mittels der Trocknungsluft den Druckkammern zuführbar und nach Passieren der Ringböden (20) und der darauf befindlichen Gutschichten abführbar ist, dadurch gekennzeichnet, daß ein sich über alle Etagen (6-9) erstreckender zentraler Trocknungsluft-Verteilerschacht (5) vorgesehen ist, der oben abgedichtet ist und dessen unteres Ende an die unter der untersten Etage (6) angeordneten Ventilatoren (13) und Heizaggregate (Wärmetauscher 11) angeschlossen ist, daß jede Druckkammer als eine den Trocknungsluft-Verteilerschacht (5) konzentrisch umgebende, geschlossene Ringkammer (18a) ausgebildet und mit dem Trocknungsluft-Verteilerschacht (5) über verschließbare Lufteintritte (17) verbunden ist, und daß jeder durchlässige Ringboden (20) mit der geschlossenen Ringkammer (18a) der darunterliegenden Etage eine ringförmige Abströmkammer (24) für die Abluft begrenzt, die radial außen zu einem zum Schacht konzentrischen Abluftsammler (25) offen ist.

2. Niedertemperaturtrockner nach Anspruch 1, dadurch gekennzeichnet, daß die Höhe - gemessen parallel zur Schachtachse (47) - jeder geschlossenen Ringkammer (18a) in Richtung radial nach außen abnimmt.

3. Niedertemperaturtrockner nach Anspruch 1, dadurch gekennzeichnet, daß den verschließbaren Lufteintritten (17) der Ringkammern (18a) Jalousieverschlüsse zugeordnet sind.

4. Niedertemperaturtrockner nach einem der Ansprüche 1 bis 3, dadurch gekennzeichnet, daß der Abluftsammler (25) nach oben geschlossen und mit einem Abluftaustritt (28) unterhalb der untersten Etage (6) ausgebildet ist.

5. Niedertemperaturtrockner nach einem der Ansprüche 1 bis 4, dadurch gekennzeichnet, daß jeder Ventilator (13) einen Luftansaugschacht (30) mit einer oberhalb der obersten Etage (9) angeordneten Lufteintrittsöffnung (31) aufweist.

6. Niedertemperaturtrockner nach Anspruch 4 und 5, dadurch gekennzeichnet, daß der Luftansaugschacht (30) in dem Abluftsammler (25) angeordnet ist.

7. Niedertemperaturtrockner nach einem der Ansprüche 1 bis 6, dadurch gekennzeichnet, daß jedem Ventilator (13) eine schließbare Ansaugöffnung für Abluft zum Betrieb des Trockners im Umluftbetrieb aus den Etagen (6-9) zugeordnet ist.

8. Niedertemperaturtrockner nach einem der Ansprüche 1 bis 6, dadurch gekennzeichnet, daß bei um die Schachtachse (47) rotierend antreibbaren Ringböden (20) gestellfeste schachtartige Gutübergabeschurren (34) oder äquivalente Elemente zwischen aufeinanderfolgenden Etagen (6, 9) so angeordnet und mit umschaltbaren Umlenkeinrichtungen (64, 65) ausgerüstet sind, daß das Gut wahlweise unter Umgehung der nächsten Etage einer der übernächsten Etagen zuführbar ist.

9. Niedertemperaturtrockner nach Anspruch 8, dadurch gekennzeichnet, daß die Übergabeschurren (34) sowie die Aufnahme- und Abgabeenden der Verteiler (67, 69) bzw. der Räumeinrichtung (68, 70) radial außerhalb der Ringböden (20) angeordnet sind.

10. Niedertemperaturtrockner nach Anspruch 8 oder 9, dadurch gekennzeichnet, daß in dem Bereich jedes Ringbodens (20), in dem die gestellfesten schachtartigen Gutübergabeschurren (34) angeordnet sind, Sarflmelkammern (71) und zusätzliche Sammelkammern (73) für Gut-Feinteile vorgesehen sind, welche als unter diesen Bodenbereich angeordnete geschlossene Auffangkammern ausgebildet sind, die durch den Bodenbereich abgedeckt sind und eine Überführungseinrichtung (74) zur Rückleftung des Feingutes in den Guthauptstrom aufweisen.

11. Niedertemperaturtrockner nach Anspruch 10, dadurch gekennzeichnet, daß die Sammelkammern (71, 73) mit einem Druck beaufschlagbar sind entsprechend etwa dem Verteilerdruck im zentralen Trocknungsluft-Verteilerschacht (5).

12. Niedertemperaturtrockner nach Anspruch 10 oder 11, dadurch gekennzeichnet, daß Einrichtungen zum Reinigen der Siebböden im Bereich der Sammelkammern (71, 73) angeordnet sind.

13. Niedertemperaturtrockner nach einem der Ansprüche 1 bis 12, dadurch gekennzeichnet, daß als Verteiler- und Räumeinrichtung eine lediglich ihrer Höhe gegenüber dem Etagenboden nach verstellbare Doppelschnecke (67, 68) vorgesehen ist.

14. Niedertemperaturtrockner nach Anspruch 13, dadurch gekennzeichnet, daß wenigstens der das Gut vom Ringboden (20) aufnehmenden Schnecke (68) eine Aufnahmehaspel (70) zugeordnet ist.

15. Niedertemperaturtrockner nach einem der Ansprüche 8 bis 14, dadurch gekennzeichnet, daß die rotierend umlaufenden Ringböden (20) von Etage zu Etage (6-9) gegenläufig antreibbar sind.

16. Niedertemperaturtrockner nach einem der Ansprüche 1 bis 15, dadurch gekennzeichnet, daß das bodenseitige Ende (10) des zentralen Trocknungsluft-Verteilerschachtes (5) durch eine ringförmige Wärmetauschereinrichtung (11) begrenzt ist, die außen von einer durch die Ventilatoren (13) gespeisten Frischluftverteilerkammer (12) umgeben ist.

17. Niedertemperaturtrockner nach einem der Ansprüche 1 bis 16, dadurch gekennzeichnet, daß der Austritt (28) des Abluftsammlers (25) nahe dem unteren Ende des Trockners angeordnet ist und für die Zuführung der Frischluft zu der Trocknungsluft-Fördereinrichtung aufragende, nahe dem oberen Ende des Trockners offene Luftansaugschächte (30) vorgesehen sind.

## Claims

1. A low temperature drier for a pressed fibrous material, in particular leached sugar beet pulp, in which the material supplied at the top by a supply device can be conveyed downwards over a plurality of successive plate-shaped tiers (6-9), each tier is arranged in a housing-like pressure chamber, comprises a flat, air-permeable annular floor (20), a distributor (67, 69) which spreads out the material in an even thickness and a clearing device (68, 70), which clears the material from the annular floor approximately in a radial direction and supplies the material via a through opening, to the underlying tier, and a dry air conveyor is provided formed by fans (13) and heating installations (11), by means of which dry air conveyor dry air can be supplied to the pressure chambers and can be drawn off after passing through the annular floors (20) and the layers of material disposed thereon, characterised in that a central dry air distribution shaft (5) is provided, which extends over all tiers (6-9), is sealed at the top and whose lower end is connected to the fans (13) and heating installations (heat exchanger 11) arranged beneath the lowermost tier (6), in that each pressure chamber is designed as a closed annular chamber (18a) concentrically enclosing the dry air distribution shaft (5) and is connected with the dry air distribution shaft (5) via closable air inlets (17) and in that each permeable annular floor (20) with the closed annular chamber (18a) of the underlying tier defines an annular outflow chamber (24) for the exhaust air, which chamber opens radially outwards into an exhaust air collector (25) concentric to the shaft.

2. A low temperature drier according to claim 1, characterised in that the height - measured parallel to the shaft axis (47) - of each closed annular chamber (18a) descreases in a radially outward direction.

3. A low temperature drier according to claim 1, characterised in that louvre seals are associated with the closable air inlets (17) of the annular chambers (18a).

4. A low temperature drier according to one of claims 1 to 3, characterised in that the exhaust air collector (25) is closed at the top and is designed with an exhaust air outlet (28) beneath the lowermost tier (6).

5. A low temperature drier according to one of claims 1 to 4, characterised in that each fan (13) comprises and air intake shaft (30) with an air inlet opening (31) arranged above the uppermost tier (9).

6. A low temperature drier according to claims 4 and 5, characterised in that the air intake shaft (30) is arranged in the exhaust air collector (25).

7. A low temperature drier according to one of claims 1 to 6, characterised in that a closable intake opening for exhaust air from the tiers (6-9) is associated with each fan (13) for operating the drier in recirculation mode.

8. A low temperature drier according to one of claims 1 to 6, characterised in that with annular floors (20) which can be driven so as to rotate about the shaft axis (47), fixed shaft-like material transfer chutes (34) or similar elements are arranged between successive tiers (6-9) and are provided with switchable deflector devices (64, 65), so that the material can optionally by-pass the next tier and be supplied to one of the subsequent tiers.

9. A low temperature drier according to claim 8, characterised in that the transfer chutes (34) and the intake and delivery ends of the distributor (67, 69) and the clearing device (68, 70) are arranged radially beyond the annular floors (20).

10. A low temperature drier according to claim 8 or 9, characterised in that in the region of each annular floor (20), in which the fixed shaft-like material transfer chutes (34) are arranged, collecting chambers (71) and additional collecting chambers (73) for material particles are provided, which are designed as closed receiving chambers arranged beneath said floor region, are covered by the floor region and comprise a transfer device (74) for returning the fine material to the main flow of the material.

11. A low temperature drier according to claim 10, characterised in that the collecting chambers (71, 73) can be acted upon by a pressure approximately corresponding to the distribution pressure in the central dry air distribution shaft (5).

12. A low temperature drier according to claim 10 or 11, characterised in that devices for cleaning the sieve floors are arranged in the region of the collecting chambers (71, 73).

13. A low temperature drier according to one of claims 1 to 12, characterised in that a double screw conveyor (67, 68), which is adjustable only in its height relative to the tier floors, is provided as a distribution and clearing device.

14. A low temperature drier according to claim 13, characterised in that a receiving reel (70) is associated with at least the screw conveyor (68) lifting the material from the annular floor (20).

15. A low temperature drier according to one of claims 1 to 15, characterised in that the rotating circulating annular floors (20) can be driven in opposite directions from tier to tier (6-9).

16. A low temperature drier according to one of claims 1 to 15, characterised in that the end (10) of the central dry air distribution shaft (5) facing the floor is defined by an annular heat exchanger device (11), which is surrounded on the outside by a fresh air distribution chamber (12) supplied by the fans (13).

17. A low temperature drier according to one of claims 1 to 16, characterised in that the outlet (28) of the exhaust air collector (25) is arranged in the vicinity of the lower end of the drier and upwardly projecting air intake shafts (30) which open in the vicinity of the upper end of the drier are provided for the supply of fresh air to the dry air conveyor.

## Revendications

1. Sécheur basse température pour produit fibreux pressé, en particulier pour pulpe de betteraves à sucre macérées, pour lequel le produit délivré par le haut par l'intermédiaire d'un dispositif d'alimentation est susceptible d'être conduit successivement de haut en bas sur plusieurs étages (6 à 9) en forme de plateaux, chaque étage étant disposé dans une chambre de pression en forme de carter et comprenant un fond annulaire (20) perméable à l'air, un distributeur (67, 69) disséminant le produit selon une épaisseur régulière et un dispositif de raclage (68, 70) raclant le produit du fond annulaire approximativement en direction radiale et réalisant l'alimentation de l'étage immédiatement inférieur par l'intermédiaire d'un orifice de passage, et un dispositif d'alimentation d'air de séchage étant prévu, se composant de ventilateurs (13) et de groupes de chauffage (11), caractérisé en ce qu'il est prévu un compartiment de répartition d'air de séchage (5) central, s'étendant sur tous les étages (6 à 9), qui est isolé de manière étanche sur le haut et dont l'extrémité inférieure est raccordée aux ventilateurs (13) et aux groupes de chauffage (échangeur de chaleur 11) disposés sous l'étage le plus bas (6), en ce que chaque chambre de pression est réalisée sous forme d'une chambre annulaire (18a) fermée, entourant concentriquement le compartiment de répartition d'air de séchage (5) et reliée au compartiment de répartition d'air de séchage (5) par des entrées d'air (17) obturables, et en ce que chaque fond annulaire (20) perméable à l'air délimite avec la chambre annulaire (18a) fermée de l'étage immédiatement inférieur une chambre d'évacuation (24) de forme annulaire pour l'air d'évacuation, qui est ouverte radialement à l'extérieur, vers un collecteur d'air d'évacuation (25) concentrique au compartiment.

2. Sécheur basse température selon la revendication 1, caractérisé en ce que la hauteur, mesurée parallèlement à l'axe de compartiment (47), de chaque chambre annulaire (18a) fermée décroît en direction radiale, vers l'extérieur.

3. Sécheur basse température selon la revendication 1, caractérisé en ce que des fermetures en jalousies sont affectées aux entrées d'air (17) obturables des chambres annulaires (18a).

4. Sécheur basse température selon l'une des revendications 1 à 3, caractérisé en ce que le collecteur d'évacuation d'air (17) est réalisé fermé vers le haut et avec une sortie d'air d'évacuation (28) au-dessous de l'étage le plus bas (6).

5. Sécheur basse température selon l'une des revendications 1 à 4, caractérisé en ce que chaque ventilateur (13) présente un compartiment d'aspiration d'air (30) avec un orifice d'entrée d'air (31) disposé au-dessus de l'étage le plus haut (9).

6. Sécheur basse température selon la revendication 4 et 5, caractérisé en ce que le compartiment d'aspiration d'air (30) est disposé dans le collecteur d'air d'évacuation (25).

7. Sécheur basse température selon l'une des revendications 1 à 6, caractérisé en ce que un orifice d'aspiration obturable est affecté à chaque ventilateur, pour l'air d'évacuation dans un fonctionnement du sécheur avec recirculation à partir des étages (6 à 9).

8. Sécheur basse température selon l'une des revendications 1 à 6, caractérisé en ce qu'en cas de fonds annulaires (20) susceptibles d'être entraînés en rotation autour de l'axe de compartiment (47), des obturateurs de transfert de produit (34) ou des éléments équivalents sont disposés entre étages successifs (6, 9) et avec des dispositifs de renvois commutables (64, 65), ce de façon que le produit soit susceptible d'être alimenté à volonté en contournant l'étage suivant à l'un des étages situés deux étages plus loin.

9. Sécheur basse température selon la revendication 8, caractérisé en ce que les obturateurs de transfert de produit (34) ainsi que les extrémités de réception et de fourniture des répartiteurs (67, 69) ou du dispositif de raclage (68, 70) sont disposés radialement à l'extérieur des fonds annulaires (20).

10. Sécheur basse température selon la revendication 8 ou 9, caractérisé en ce que des chambres de collection (71) et des chambres de collection (73) supplémentaires pour les fines du produit sont prévues dans la zone de chaque chambre annulaire (20) dans laquelle sont disposés les obturateurs de transfert de produit (34), ces chambres étant réalisées sous forme de chambre de captation fermées, disposées au-dessous de cette zone de fond et recouvertes par la zone de fond et présentant un dispositif de transfert (74) pour le retour des fines dans le courant principal du produit.

11. Sécheur basse température selon la revendication 10, caractérisé en ce que les chambres de collection (71, 73) sont susceptibles d'être sollicitées par une pression fonction approximativement de la pression de répartition dans le compartiment de répartition d'air de séchage (5).

12. Sécheur basse température selon la revendication 10 ou 11, caractérisé en ce que des dispositifs de nettoyage des fonds de crible sont disposés dans la zone des chambres de collection (71, 73).

13. Sécheur basse température selon l'une des revendications 1 à 12, caractérisé en ce qu'il est prévu pour dispositif de répartition et de raclage une vis double (67, 68) réglable uniquement en hauteur par rapport au fond d'étage.

14. Sécheur basse température selon la revendication 13, caractérisé en ce qu'un tourniquet rabatteur de réception (70) est affecté au moins à la vis (68) recevant le produit depuis le fond annulaire (20).

15. Sécheur basse température selon l'une des revendications 8 à 14, caractérisé en ce que les fonds annulaires (20) tournants sont susceptibles d'être entraînés à contre sens, d'étage à étage (6 à 9).

16. Sécheur basse température selon l'une des revendications 1 à 15, caractérisé en ce que l'extrémité (10) située côté fond du compartiment central de répartition d'air de séchage (5) est délimitée par un dispositif échangeur de chaleur (11) de forme annulaire, qui est entouré extérieurement par une chambre de répartition d'air frais (12) alimentée par les ventilateurs (13).

17. Sécheur basse température selon l'une des revendications 1 à 16, caractérisé en ce que la sortie (28) du collecteur d'air d'évacuation (25) est disposée à proximité de l'extrémité inférieure du sécheur et que des compartiments d'aspiration d'air (30) ouverts à proximité de l'extrémité supérieure du sécheur sont prévus pour l'alimentation de l'air frais au dispositif de refoulement d'air de séchage.
